# EUROPÄISCHE PATENTSCHRIFT

(11) **EP 0 816 281 B1**
(45) Veröffentlichungstag und Bekanntmachung des Hinweises auf die Patenterteilung: **05.09.2001**
(21) Anmeldenummer: 97103203.2
(22) Anmeldetag: 27.02.1997
(51) Int. Cl.: B66F 7/02

(54) **Hebebühne für Kraftfahrzeuge**
Lifting platform for vehicles
Plate-forme de levage pour véhicules

(30) Priorität: 01.07.1996 DE 29611390 U
(43) Veröffentlichungstag der Anmeldung: 07.01.1998
(73) Patentinhaber: Otto Nussbaum GmbH & Co. KG, 77694 Kehl (DE)
(72) Erfinder: Nussbaum, Hans, Dipl.-Ing., 77694 Kehl-Sundheim (DE)
(74) Vertreter: Brommer, Hans Joachim, Dr.-Ing.

(56) Entgegenhaltungen:
- DE-A- 2 311 845
- DE-A- 2 403 633
- FR-A- 1 373 217
- GB-A- 1 084 127
- GB-A- 1 478 512
- US-A- 5 248 022

## Beschreibung

Die Erfindung betrifft eine Hebebühne für Kraftfahrzeuge, bestehend aus zumindest einer Hubsäule, die ein das Fahrzeug unterfassendes Hubelement trägt, das vertikal verfahrbar in der Hubsäule gelagert ist und dessen Hubbewegung durch einen elektrischen Antriebsmotor erzeugt wird, insbesondere mittels einer vertikalen, in der Hubsäule drehbar gelagerten Spindel, die von dem Antriebsmotor in Drehung versetzt wird und über eine Mutter mit dem vertikal verfahrbaren Hubelement in Eingriff steht, wobei der Antriebsmotor vollständig innerhalb der Hubsäule angeordnet ist.

Derartige Hebebühnen sind in der FR-A 1 373 217 sowie in der DE-A 2 311 845 beschrieben. Sie bestehen aus zwei gegenüberstehenden Säulen, wobei jede Säule als Hubelement zwei Tragarme aufweist, die teleskopierbar sein können und die unter das zwischen den Säulen stehende Fahrzeug verlagert werden, um sie unter den vorgesehenen Aufbockpunkten des Fahrzeuges zu positionieren.

Die Erfindung bezieht sich aber auch auf solche Hebebühnen, bei denen die Hubelemente als Auffahrschienen oder als durchgehende Plattform ausgebildet sind.

Soweit bei diesen Bauformen der Antrieb nicht hydraulisch, sondern durch einen Elektromotor erfolgt, ist dieser Antriebsmotor seitlich an den Hubsäulen angeflanscht und steht über ein Zwischengetriebe mit der genannten Spindel oder einem anderen Huborgan zur Erzeugung der gewünschten Hubbewegung in Verbindung.

In der FR-A 1 373 217 ist der Antriebsmotor ortsfest am unteren Ende der Hubsäule montiert, wogegen er bei der DE-A 2 311 845 vertikal verfahrbar an einer Gewindespindel gelagert ist und selbst die Hubbewegung zusammen mit dem Hubelement durchführt.

Der vorliegenden Erfindung liegt die Aufgabe zugrunde, die bekannten Hebebühnen der vorbeschriebenen Art weiter zu verbessern, insbesondere den Aufbau kostengünstiger, aber auch kompakter zu gestalten.

Diese Aufgabe wird erfindungsgemäß dadurch gelöst, daß der Antriebsmotor am oberen Ende der Hubsäule eingebaut ist.

Zwar ist es durch die DE-A 2 403 633, die GB-A 1 084 127 und die US-B 5 248 022 bereits bekannt, den Antriebsmotor am oberen Ende einer Hubsäule anzuordnen. Dort ist der Antriebsmotor aber mit seinem eigenen Gehäuse auf das obere Ende der Hubsäule aufgesetzt, wogegen er in der vorliegenden Anmeldung nicht außerhalb der Hubsäule angeordnet, sondern innerhalb vollständig in dieser integriert ist. Man erhält dadurch einen glatten äußeren Verlauf der Hubsäulen ohne vorstehende Teile. Gleichzeitig erhält man beim Transport wie auch beim Betrieb einen hervorragenden Schutz des Motors gegenüber Beschädigungen.

Besonders günstig ist es, wenn der Antriebsmotor mit vertikaler Wellenachse in die Hubsäule eingebaut wird und ohne Zwischengetriebe nur durch einen Treibriemen mit der Spindel oder einem entsprechenden Antriebselement verbunden ist. Man erhält dadurch eine sehr kompakte Anordnung, so daß der Motor in die bisher üblichen Hubsäulen hineinpaßt, ohne deren Abmessungen zu vergrößern.

Aus den gleichen Gründen hat es sich als zweckmäßigerwiesen, die Motorwelle nicht wie sonst üblich mit Keilriemenscheiben für den Keilriemenantrieb zu bestücken, sondern eine Hülse mit einem äußeren Axialrillenprofil oder mit in Umfangsrichtung laufenden Rillen an der Motorwelle anzubringen und als Treibriemen einen gezahnten Riemen mit zu dem Rillenprofil passender Zahnteilung zu verwenden. In besonders zweckmäßiger Weiterbildung dieses Gedankens wird das Rillenprofil nicht in Form einer separaten Hülse, sondern durch direkten Materialabtrag in der Motorwelle selbst erzeugt. Als Treibriemen eignet sich in diesen Fällen vor allem ein sogenannter Poly-V-Riemen.

Eine weitere vorteilhafte Ausgestaltung der Erfindung besteht darin, daß kein herkömmlicher Antriebsmotor sondern ein gehäuseloser offener Motor verwendet wird. Dadurch ergeben sich weitere Vorteile hinsichtlich der Kosten und der Abmessungen.

Hinsichtlich der Positionierung des Motors empfiehlt es sich, ihn am oberen Abschlußdeckel der Säule anzuflanschen. Vorzugsweise ist dabei das freie Ende der Motorwelle nach oben gerichtet, so daß die Riemenverbindung zur Spindel bzw. einem dem entsprechenden Antriebselement nach Abnahme eines oberen Gehäusedeckels sofort zugänglich wird.

Schließlich empfiehlt es sich, auch die elektrische Steuerung der Hebebühne, alle Endschalter für die Begrenzung des Hubweges sowie die Relais und übrigen elektrischen Bauteile innerhalb der Hubsäule anzuordnen, so daß der bisher übliche äußere Schaltkasten sowie alle vorstehenden Abdeckungen und dergleichen entfallen. Diese Bauteile sind ebenso wie die Spindel durch ein leicht abnehmbares Abdeckblech, das seitlich an der Säule angeordnet ist, zugänglich.

Weitere Merkmale und Vorteile der Erfindung ergeben sich aus der nachfolgenden Beschreibung eines Ausführungsbeispiels anhand der Zeichnung; dabei zeigt
- Figur 1: ein Schrägbild einer erfindungsgemäßen Hebebühne;
- Figur 2: eine Hubsäule mit nach oben herausgezogenem Antriebsmotor und
- Figur 3: eine vergrößerte Darstellung des Ausschnittes X in Figur 2

Man erkennt in Figur 1 zwei einander gegenüberstehende vertikale Hubsäulen 1 und 2, die mit ihrer Grundplatte 1a bzw. 2a auf dem Werkstattboden befestigt sind. Jede Hubsäule trägt zwei horizontal verschwenkbare und teleskopartig ausfahrbare Tragarme 3 bzw. 4, die unter den vorgeschriebenen Auflagerpunkten des Fahrzeuges positioniert werden können. Diese Tragarme sind jeweils vertikal verfahrbar in ihrer Hubsäule geführt, im Ausführungsbeispiel durch eine Hubspindel 5, die in Figur 2 und 3 sichtbar ist. Diese Hubspindel ist drehbar in ihrer Säule gelagert und steht mit einer nicht sichtbaren Mutter in Eingriff, die ihrerseits mit den Tragarmen 3 bzw. 4 verbunden ist. Insoweit weist die Hebebühne den herkömmlichen Aufbau auf. Auf die Beschreibung der weiteren Einzelheiten, insbesondere die Führung der nicht dargestellten Mutter und der gesamten Steuerung wird daher verzichtet.

Wesentlich ist, daß der Antriebsmotor 6 jeweils innerhalb seiner Hubsäule mit vertikal verlaufender Wellenachse positioniert ist, und zwar in Richtung zu einer Säulenecke hin versetzt, so daß er neben der Hubspindel 5 noch Platz in der Hubsäule findet. Er ist an seinem oberen Ende an einen Abschlußdeckel 7 angeflanscht, der seinerseits das obere Ende verschließt. Seine Motorwelle durchquert diesen Abschlußdeckel 7 und steht oberhalb desselben mit seinem gezahnten Wellenende 6a über einen Poly-V-Zahnriemen 8 mit einer Riemenscheibe 9 der Hubspindel 5 in Verbindung. Die Hubspindel 5 ist an ihrem oberen Ende ebenfalls in diesem Abschlußdeckel 7 und an ihrem unteren Ende am Säulenfuß gelagert.

Durch einen oberen Gehäusedeckel 10, der in Figur 3 sichtbar ist, wird der Riementrieb gegenüber der Umgebung verschlossen.

Schließlich zeigen die Figuren 1 und 3 noch eine Kabelbrücke 11, in der Steuerleitungen für das An- und Abschalten sowie für den Gleichlauf der Hebebühne verlaufen. Sie sind mit den üblichen elektrischen bzw. elektronischen Bauteilen verbunden, die ebenfalls innerhalb der Säulen angeordnet sind.

## Patentansprüche

1. Hebebühne für Kraftfahrzeuge, bestehend aus zumindest einer Hubsäule (1, 2), die ein das Fahrzeug unterfassendes Hubelement (3, 4) trägt, das vertikal verfahrbar in der Hubsäule (1, 2) gelagert ist und dessen Hubbewegung durch einen elektrischen Antriebsmotor (6) erzeugt wird, insbesondere mittels einer vertikalen, in der Hubsäule (1, 2) drehbar gelagerten Spindel (5), die von dem Antriebsmotor (6) in Drehung versetzt wird und über eine Mutter mit dem vertikal verfahrbaren Hubelement (3, 4) in Eingriff steht, wobei der Antriebsmotor (6) vollständig innerhalb der Hubsäule (1, 2) angeordnet ist,
**dadurch gekennzeichnet**,
daß der Antriebsmotor (6) am oberen Ende der Hubsäule (1, 2) eingebaut ist.

2. Hebebühne nach Anspruch 1,
**dadurch gekennzeichnet**,
daß der Antriebsmotor (6) mit vertikaler Wellenachse in die Hubsäule (1, 2) eingebaut ist.

3. Hebebühne nach Anspruch 1,
**dadurch gekennzeichnet**, daß der Antriebsmotor (6) ohne Zwischengetriebe nur durch einen Treibriemen (8) mit der Spindel (5) oder einem entsprechenden Antriebselement verbunden ist.

4. Hebebühne nach Anspruch 1,
**dadurch gekennzeichnet**,
daß ein Rillenprofil in Form einer Hülse oder direkt auf das freie Ende der Welle des Antriebsmotors aufgebracht ist und daß die Drehmomentübertragung durch einen Zahnriemen (8) mit zu dem Rillenprofil passender Zahnteilung erfolgt.

5. Hebebühne nach Anspruch 3,
**dadurch gekennzeichnet**,
daß der Treibriemen (8) einen Poly-V-Riemen ist.

6. Hebebühne nach Anspruch 1,
**dadurch gekennzeichnet**,
daß der Antriebsmotor (6) als gehäuseloser offener Motor ausgebildet ist.

7. Hebebühne nach Anspruch 1,
**dadurch gekennzeichnet**,
daß der Antriebsmotor (6) an einem oberen Abschlußdekkel der Säule aufgehängt ist, derart, daß das freie Ende (6a) seiner Motorwelle nach oben gerichtet ist.

8. Hebebühne nach Anspruch 1,
**dadurch gekennzeichnet**,
daß zusätzlich die Endschalter und die elektrische Steuerung der Hebebühne innerhalb der Hubsäule (1, 2) untergebracht sind.

9. Hebebühne nach Anspruch 1,
**dadurch gekennzeichnet**,
daß die Hubsäulen (1, 2) an zumindest einer Seite abnehmbare vertikale Abdeckbleche (1b) aufweisen.

## Claims

1. Vehicle hoist, consisting of at least one lifting column (1, 2) bearing a lifting element (3, 4), which engages the vehicle from below, is mounted so as to be vertically displaceable in the lifting column (1, 2) and the lifting movement of which is produced by an electric drive motor (6), in particular by means of a vertical spindle (5), which is rotatably mounted in the lifting column (1, 2), rotated by the drive motor (6) and engaged via a nut with the vertically displaceable lifting element (3, 4), wherein the drive motor (6) is disposed completely inside the lifting column (1, 2),
**characterised in that** the drive motor (6) is fitted at the top end of the lifting column (1, 2).

2. Hoist according to Claim 1,
**characterised in that** the drive motor (6) is fitted in the lifting column (1, 2) with a vertical shaft axis.

3. Hoist according to Claim 1,
**characterised in that** the drive motor (6) is connected without an intermediate gear unit. to the spindle (5) or a corresponding drive element solely via a drive belt (8).

4. Hoist according to Claim 1,
**characterised in that** a groove profile is applied in the form of a sleeve or directly to the free end of the shaft of the drive motor, and that the torque is transmitted via a toothed belt (8) with a tooth pitch corresponding to the groove profile.

5. Hoist according to Claim 3,
**characterised in that** the drive belt (8) is a poly-v-belt.

6. Hoist according to Claim 1,
**characterised in that** the drive motor (6) is formed as an open motor without a casing.

7. Hoist according to Claim 1,
**characterised in that** the drive motor (6) is suspended from a top closing cover of the column such that the free end (6a) of its shaft is directed upwards.

8. Hoist according to Claim 1,
**characterised in that** the limit switches and the electrical control unit of the hoist are also accommodated inside the lifting column (1, 2).

9. Hoist according to Claim 1,
**characterised in that** the lifting columns (1, 2) comprise removable vertical cover plates (1b) at least on one side.

## Revendications

1. Plate-forme de levage pour véhicules, composée au moins d'une colonne de levage (1, 2) qui porte un élément de levage (3, 4) prenant un véhicule par le dessous, cet élément de levage étant placé de façon mobile verticalement dans la colonne de levage (1, 2) et dont le mouvement de levage est créé par un moteur d'entraînement électrique (6), notamment au moyen d'une broche (5) verticale montée avec faculté de rotation dans la colonne de levage (1, 2) qui est mise en rotation par le moteur d'entraïnement (6) et est en prise avec l'élément de levage (3, 4) mobile verticalement par l'intermédiaire d'un écrou, le moteur d'entraînement (6) étant placé entièrement à l'intérieur de la colonne de levage (1, 2), **caractérisée en ce que** le moteur d'entraînement (6) est monté dans la colonne de levage (1, 2) au niveau de l'extrémité supérieure de cette dernière.

2. Plate-forme de levage selon la revendication 1, **caractérisée en ce que** le moteur d'entraînement (6) avec l'arbre verticale est installé dans la colonne de levage (1, 2)

3. Plate-forme de levage selon la revendication 1, **caractérisée en ce que** le moteur d'entraînement (6) est raccordé à la broche (5) ou à un élément d'entraînement correspondant seulement avec une courroie d'entraînement (8), sans transmission intermédiaire.

4. Plate-forme de levage selon la revendication 1, **caractérisée en ce qu**'un profil à gorge est appliqué sous forme de douille ou directement sur l'extrémité libre de l'arbre du moteur d'entraînement, **et en ce que** la transmission du moment du couple de rotation est réalisée par une courroie dentée (8), munie d'un pas de denture correspondant au profil à gorge.

5. Plate-forme de levage selon la revendication 1, **caractérisée en ce que** la courroie d'entraînement (8) est une courroie dentée Poly-V.

6. Plate-forme de levage selon la revendication 1, **caractérisée en ce que** le moteur d'entraînement (6) est formé comme un moteur ouvert sans carter.

7. Plate-forme de levage selon la revendication 1, **caractérisée en ce que** le moteur d'entraînement (6) est accroché à un capot de fermeture supérieur de la colonne, de telle sorte que l'extrémité libre (6a) de son arbre est dirigée vers le haut.

8. Plate-forme de levage selon la revendication 1, **caractérisée en ce qu**'en plus les interrupteurs de fin de course et la commande électrique de la plate-forme de levage sont logés à l'intérieur de la colonne de levage (1, 2).

9. Plate-forme de levage selon la revendication 1, **caractérisée en ce que** les colonnes de levage (1, 2) présentent des tôle de recouvrement (1b) amovibles et verticales sur au moins un côté.
